# FASCICULE DE BREVET EUROPEEN

(11) **EP 3 873 396 B1**
(45) Date de publication et mention de la délivrance du brevet: **29.11.2023**
(21) Numéro de dépôt: 19786674.2
(22) Date de dépôt: 07.10.2019
(51) Int. Cl.: A61G 19/00, E04H 13/00

(54) **DISPOSITIF DE SUPPORT POUR CERCUEIL ET MONUMENT FUNÉRAIRE ET CERCUEIL ASSOCIÉ**
STÜTZVORRICHTUNG FÜR SARG UND GRABDENKMAL UND ZUGEHÖRIGER SARG
SUPPORT DEVICE FOR COFFIN AND FUNERARY MONUMENT AND ASSOCIATED COFFIN

(30) Priorité: 31.10.2018 FR 1871343
(43) Date de publication de la demande: 08.09.2021
(73) Titulaire: Hasnaoui, Mansour, 59450 Sin le Noble (FR)
(72) Inventeur: Hasnaoui, Mansour, 59450 Sin le Noble (FR)
(74) Mandataire: RVDB
(86) Numéro de dépôt international: PCT/IB2019/058521
(87) Numéro de publication internationale: WO 2020/089712

(56) Documents cités:
- WO-A1-2013/051959
- DE-U1- 8 807 375
- US-A- 1 886 437
- US-A- 2 781 571
- US-A1- 2009 260 204

## Description

### Domaine technique

L'invention se situe dans le domaine technique des pompes funèbres et plus particulièrement des techniques d'inhumation d'un cercueil en pleine terre et de conservation de ce dernier.

Cette application n'est toutefois pas limitative et le dispositif de support pourrait également être utilisé pour la protection et le support d'un cercueil placé dans des concessions à ouverture à porte enterrée ou à porte semi-enterrée

### Technique antérieure

Le document DE 88 07 375 U1 divulgue un tel dispositif.

A ce jour les travaux de préparation d'une concession en vue des obsèques sont effectués par un marbrier selon des techniques anciennes. Une fois les obsèques réalisées, le marbrier referme la concession en ajoutant de la terre sensiblement jusqu'au niveau du sol. Le marbrier attend ensuite que la terre de comblement soit stabilisée pour déposer le monument funéraire et notamment la stèle. Cette opération de stabilisation peut être effectuée par des machines assurant la compression de la terre ou en laissant la terre se compacter pendant une durée suffisante et généralement de trois à six mois.

Un inconvénient de l'inhumation pleine terre est que le cercueil doit être déposé à une profondeur importante, variable en fonction des législations et notamment en France de 1,5 m ce qui entraîne le comblement par une quantité importante de terre. La masse de cette terre, notamment comprise entre 2 et 5 tonnes, exerce une pression très importante sur le couvercle du cercueil. Il est fréquent que, lors de la fermeture de la concession ou dans un délai relativement court après les obsèques, le couvercle se brise au moins partiellement sous la pression et rompt l'étanchéité du cercueil.

Dans la pratique cette destruction du couvercle pose différents problèmes et notamment la mise en contact du corps et des fluides ou gaz de décomposition du corps avec l'extérieur entraine une pollution de l'environnement et particulièrement lors des remontées de nappes phréatiques. Un autre inconvénient réside dans le fait que la terre, en cas de rupture de l'étanchéité, vient souiller le corps ce qui sur le plan moral est difficilement acceptable. Par ailleurs, la destruction au moins partielle du cercueil complique considérablement les opérations d'exhumation et/ou de réduction notamment pour la collecte des os à placer dans l'ossuaire.

Un autre inconvénient de ces techniques d'inhumation est l'impossibilité de placer le monument funéraire rapidement sur la concession funéraire compte tenu des mouvements de terrains jusqu'à la stabilisation du sol obligeant le marbrier à effectuer en plusieurs fois les opérations d'inhumation d'une part et de pose du monument funéraire d'autre part incluant la pose de la semelle, du soubassement, de la tombale, du socle et de la stèle.

### Résumé de l'invention

La présente invention concerne un dispositif de support pour cercueil et monument funéraire, notamment pour l'inhumation en pleine terre, ledit dispositif comprenant, selon l'invention :
- une plateforme de réception apte à soutenir la base du cercueil,
- des premiers piliers solidaire de la plateforme,
- des moyens de réceptions de cloisons entre lesdits piliers,
- des cloisons latérales dont la surface supérieure permet de constituer une surface d'appui,
- au moins une dalle, apte à être positionnée sur la surface d'appui pour la constitution d'une paroi de protection du cercueil.

La présente invention vise également à protéger un cercueil, selon l'invention, le cercueil est adapté pour être réceptionné par un dispositif de support, ledit cercueil comportant un couvercle et une base, la base comportant une partie inférieure et une partie supérieure et tel que la partie inférieure repose sur des pieds aptes à être engagés dans des réservations prévus dans la surface supérieure de la plateforme.

L'invention propose aussi un monument funéraire qui s'adapte audit dispositif de support.

### Avantages apportés

Un premier but de la présente invention est de résoudre tout ou partie des problèmes techniques liés à l'art antérieur précité.

La présente invention a pour but de pallier les inconvénients précités en proposant un dispositif de support pour cercueil et monument funéraire empêchant la destruction du couvercle ou du cercueil mis en terre.

La présente invention a également pour but de proposer un dispositif de support pour cercueil et monument funéraire permettant la pose rapide du monument funéraire sans délai de stabilisation de la terre de comblement et sans opération de compactage de ladite terre.

La présente invention a également pour but de proposer un dispositif de support pour cercueil et monument funéraire permettant de réaliser un accès facilité au cercueil en cas d'exhumation ou de réduction.

Un autre objet de la présente invention est de proposer un cercueil permettant une bonne conservation du corps par évacuation et traitement des liquides et gaz de décomposition.

Un objet supplémentaire de l'invention est de proposer un monument funéraire apte à être soutenu par le dispositif de support.

### Brève description des dessins

La présente invention sera mieux comprise à la lecture d'un exemple détaillé de réalisation en référence aux figures annexées, fournies à titre d'exemple non limitatif, parmi lesquels :
La figure 1 représente un exemple de réalisation en perspective éclatée d'un dispositif de support conforme à l'invention,
La figure 2 représente en vue en perspective du dispositif de support de la figure 1, intégrant un cercueil,
La figure 3 représente une vue schématique simplifiée d'un cercueil conforme à l'invention.

### Description des modes de réalisation

La présente invention vise à protéger un dispositif de support 1 pour cercueil et monument funéraire. En se reportant principalement à la figure 1 on voit que ce dispositif de support 1 comprend une plateforme 2 de réception.

Cette plateforme 2 est apte à soutenir la base du cercueil 3, tant lorsqu'elle est positionnée dans le fond de la concession que lors du transport du cercueil 3 dans le véhicule funéraire ou dans le cimetière.

Le dispositif de support 1 comprend en outre des premiers piliers 4 solidaires de la plateforme 2, ces premiers piliers 4 sont fixés au niveau de leurs bases avec la plateforme 2 ou éventuellement réalisés d'une seule pièce avec la plateforme 2.

De manière avantageuse, c'est l'ensemble formé par la plateforme 2 avec les premiers piliers 4 qui sera déplacé avec le cercueil pour éviter de transporter en un seul bloc la totalité du dispositif de support 1. De cette manière, il sera possible de déplacer avec les engins de manipulation standard ou manuellement le cercueil 3 et sa plateforme 2, les autres éléments du dispositif de support 1 étant fixés une fois la plateforme 2 positionnée dans la concession.

Pour déplacer la plateforme 2 sur laquelle repose le cercueil 3, on prévoit des moyens de guidage 5. Ces moyens de guidage 5 permettent la descente à partir de brides de la plateforme 2. A cet effet, les moyens de guidage 5 comprennent au moins deux rainures 6 sur la surface inférieure 7 de la plateforme 2.

Chaque rainure 6 permet le passage d'une bride ou sangle, tout en empêchant la bride de se déplacer hors de la rainure 6 lors de la manipulation de la plateforme 2. Une fois que la plateforme 2 est reposée, la tension sur les brides est nulle et les brides peuvent coulisser le long de chaque rainure pour être retirées. De manière à améliorer le déplacement par bride de la plateforme 2 et notamment éviter tout basculement, on prévoit en outre au niveau des moyens de guidage 5 des anneaux 8. Ces anneaux 8 sont disposés sur les premiers piliers 4 en regard des rainures 6 et permettent le passage et le guidage des brides.

Le dispositif de support 1 comprend également des moyens des moyens de réceptions 9. Ces moyens de réceptions 9 permettent le positionnement de cloisons 10 entre les premiers piliers 4.

Comme particulièrement représenté à la figure 1 les moyens de réception 9 comportent avantageusement des glissières 11 intégrées aux premiers piliers 4. Dans un autre mode de réalisation on peut cependant prévoir que ces glissières 11 soient solidaires des premiers piliers 4. Ces glissières 11 permettent le coulissement vertical des cloisons latérales 10. Une fois la plateforme 2 positionnée à son emplacement final, il suffit pour installer les cloisons 10 de les faire coulisser au fond des glissières 11. Lorsque l'ensemble des cloisons latérales 10 est positionné, on peut positionner la paroi de protection 12 du cercueil 3.

A cet effet on prévoit que la surface supérieure 13 des cloisons latérales 10 permet de constituer une surface d'appui. Cette surface d'appui 13 permet le positionnement d'au moins une dalle 14. Dans le mode de réalisation des figures annexées, on prévoit cinq dalles, ces cinq dalles 14 constituant la paroi de protection 12 du cercueil. Toutefois dans d'autres modes de réalisation, on pourra prévoir un plus grand nombre de dalles 14 permettant de réduire le poids de chaque dalle 14 ou à l'inverse n'utiliser qu'une seule dalle 14 de grande dimension, et notamment lorsque le cimetière dans lequel se trouve la concession comprend des outils de levage acceptant des charges élevées.

A ce sujet on prévoit que, pour supporter la charge de terre au-dessus de la paroi de protection 12, les différents éléments constitutifs du dispositif 1, ou pour les moins ceux reprenant une partie des efforts exercés sur la paroi 12, sont réalisés dans un matériau de type béton et notamment béton armé ou béton composite.

Pour permettre le maintien des dalles 14, en plus de constituer une surface d'appui, on prévoit avantageusement que la surface supérieure 13 des cloisons latérales 10 forme une corniche 15. Cette caractéristique avantageuse permet outre l'appui des dalles 14, leur blocage. Les dalles 14 sont en effet bloquées en translation contre le bord de la corniche 15, ce qui évite tout risque de glissement des dalles 14, notamment lors de l'opération de comblement de la concession.

Lorsque la plateforme 2 est déposée avec le cercueil 3, puis que les cloisons latérales 10 sont placées entre les premiers piliers 4 et enfin que les dalles 14 sont positionnées, le dispositif de support 1 permet de protéger efficacement le cercueil 3 de risques de cassures.

Le dispositif de support 1 comprend en outre des éléments permettant de venir soutenir un monument funéraire 16. Plus particulièrement le dispositif de support 1 comporte des moyens de fixation 17, au niveau de ladite au moins une dalle 14, de seconds piliers 18 sur les dalles 14. Ces seconds piliers 18 vont permettre de soutenir le monument funéraire.

A ce sujet, il est important de noter que par monument funéraire, on entend dans la présente demande un élément permettant d'identifier l'emplacement de la concession, il pourra notamment s'agir d'une pierre tombale ou d'une simple stèle.

La longueur des seconds piliers 18 sera déterminée en fonction de la profondeur de la concession de sorte que le monument funéraire 16 soit sensiblement placé dans le plan du sol entourant la concession.

De manière avantageuse, on prévoit que l'extrémité 19 des seconds piliers 18 comprend des moyens de coopération 20 avec le cadre 21 de soutien du monument funéraire 16. Ces moyens de coopération 20 comportent une partie hémisphérique 22, au niveau de l'extrémité 19 des seconds piliers 18 coopérant avec des cavités 23 ménagées dans le cadre de soutien 21. Cet assemblage permet un auto centrage du monument funéraire 16 par rapport aux seconds piliers 18. Par ailleurs il permet de positionner le monument funéraire sans outil, ce dernier étant maintenu, une fois positionné par gravité.

De manière avantageuse est telle que représenté à la figure 1 le cadre de soutien 21 du monument funéraire comprend une fente 24 ou ouverture pour le passage et le maintien de la base d'une stèle 25

En se reportant plus particulièrement à la figure 3, on voit que le cercueil 3 comporte un couvercle 26 et une base 27, la base comportant une partie inférieure 28 et une partie supérieure 29.

Selon l'invention, la partie inférieure 28 repose sur des pieds 30 aptes à être engagés dans des réservations 31 dans la plateforme 2. De manière avantageuse, la plateforme 2 comprend plusieurs séries de réservations permettant de s'adapter à plusieurs tailles de cercueil. L'engagement entre les pieds 30 du cercueil et les réservations 31 permet d'éviter un glissement notamment lors de la descente dans la concession entre la plateforme 2 et le cercueil 3.

De manière avantageuse, le cercueil comprend des moyens de filtrage 32 des fluides et gaz émis par le corps en décomposition, à cet effet on prévoit que les moyens de filtration 32 comportent au moins une double paroi 33 dont une paroi interne 34, en géotextile, laisse passer les liquides et les gaz, ladite double paroi 33 étant remplie de composés de filtration et notamment à base de charbon actifs.

On prévoit en outre en dessous de la double paroi sur laquelle repose le corps, une zone de stockage 35 des liquides filtrés.

Selon un aspect avantageux, la zone de stockage 35 est en contact avec la partie inférieure 28 de la base 27 du cercueil, cette partie inférieure 28 étant réalisée dans un matériau dégradable par l'eau de sorte que la partie inférieure 28 une fois dégradée permet l'évacuation des liquides filtrés.

Le cercueil 3 comportant des moyens de filtration 32 des liquides corporels associés à une zone de stockage 35 des liquides filtrés et d'une partie inférieure 28 dégradable par les liquides filtrés permet d'éviter une stagnation des liquides du corps dans le cercueil. Les liquides filtrés sont également évacués sous la plateforme 2 par son évidement central.

Bien entendu, d'autres caractéristiques de l'invention auraient également pu être envisagées sans pour autant sortir du cadre de l'invention définie par les revendications ci-après.

## Revendications

1. Dispositif de support (1) pour cercueil (3) et monument funéraire (16), notamment pour l'inhumation en pleine terre **caractérisé en ce qu'**il comprend :
- une plateforme (2) de réception apte à soutenir une base (27) du cercueil (3),
- des premiers piliers (4) solidaires de la plateforme (2),
- des moyens de réception (9) de cloisons (10) entre lesdits premiers piliers (4),
- de dites cloisons (10) latérales dont la surface supérieure (13) permet de constituer une surface d'appui,
- au moins une dalle (14), apte à être positionnée sur ladite surface d'appui pour la constitution d'une paroi de protection (12) du cercueil (3).

2. Dispositif de support (1) selon la revendication 1 dans lequel la surface supérieure (13) des cloisons (10) latérales forme une corniche (15) permettant l'appui et le blocage des dalles (14) formant la paroi de protection (12).

3. Dispositif de support (1) selon la revendication 1 ou 2 dans lequel lesdits moyens de réception (9) comportent des glissières (11) intégrées ou solidaires des premiers piliers (4) permettant le coulissement vertical des cloisons (10) latérales.

4. Dispositif de support (1) selon l'une quelconque des revendications précédentes comportant des moyens de guidage (5) apte à permettre la descente par bride de la plateforme (2) de support dans la concession.

5. Dispositif de support (1) selon la revendication 4 dans lequel lesdits moyens de guidage (5) comportent au moins deux rainures (6) sur la surface inférieure de la plateforme (2) et des anneaux (8) sur les premiers piliers (4) disposés en regard des rainures (6) et permettant le passage et le guidage (5) des brides.

6. Dispositif de support (1) selon l'une quelconque des revendications précédentes comportant des moyens de fixation (17) de seconds piliers (18) au niveau de ladite au moins une dalle (14), lesdits seconds piliers (18) permettant le soutien d'un monument funéraire (16).

7. Dispositif de support (1) selon la revendication 6 dans lequel l'extrémité (19) des seconds piliers (18) comprend des moyens de coopération (20) avec un cadre (21) de soutien du monument funéraire (16).

8. Dispositif de support (1) selon la revendication 7 dans lequel les moyens de coopération (20) comportent une partie hémisphérique (22) au niveau de l'extrémité (19) des seconds piliers (18) coopérant avec des cavités (23) ménagées dans le cadre (21) de soutien permettant un auto centrage du monument funéraire (16) par rapport aux seconds piliers (18).

9. Ensemble comprenant un dispositif de support (1) selon l'une quelconque des revendications précédentes et un cercueil comportant un couvercle (26) et une base (27), la base (27) comportant une partie inférieure (28) et une partie supérieure (29), ladite partie inférieure (28) du cercueil (3) reposant sur des pieds (30), **caractérisé en ce que** lesdits pieds (30) sont engagés dans des réservations (31) prévues dans la surface supérieure de ladite plateforme (2) du dispositif de support (1).

10. Ensemble selon la revendication 9, **caractérisé en ce que** le cercueil (3) comporte des moyens de filtration (32) des liquides corporels associés à une zone de stockage (35) des liquides filtrés, ladite partie inférieure (28) étant dégradable par les liquides filtrés permettant d'éviter une stagnation des liquides du corps dans le cercueil (3), les liquides filtrés étant évacués sous la plateforme (2) par un évidement de la plateforme (2).

11. Ensemble comprenant un dispositif de support (1) selon l'une quelconque des revendications 6 à 8 et d'un monument funéraire (16), **caractérisé en ce que** le monument funéraire présente des dimensions de sorte à coopérer avec lesdits seconds piliers (18).

## Patentansprüche

1. Stützvorrichtung (1) für einen Sarg (3) und ein Grabmal (16), insbesondere für die Erdbestattung, **dadurch gekennzeichnet, dass** sie umfasst:
- eine Aufnahmeplattform (2), die geeignet ist, eine Basis (27) des Sarges (3) zu tragen,
- erste Pfeiler (4), die fest mit der Plattform (2) verbunden sind,
- Mittel (9) zum Aufnehmen von Wänden (10) zwischen den ersten Pfeilern (4),
- Seitenwände (10), deren obere Fläche (13) es ermöglicht, eine Auflagefläche zu bilden,
- mindestens eine Platte (14), die geeignet ist, zur Bildung einer Schutzwand (12) des Sarges (3) auf der Auflagefläche positioniert zu werden.

2. Stützvorrichtung (1) nach Anspruch 1, wobei die obere Fläche (13) der Seitenwände (10) ein Gesims (15) bildet, das die Auflage und das Blockieren der die Schutzwand (12) bildenden Platten (14) ermöglicht.

3. Stützvorrichtung (1) nach Anspruch 1 oder 2, wobei die Aufnahmemittel (9) in die ersten Pfeiler (4) integrierte oder mit diesen fest verbundene Schienen (11) umfassen, die das vertikale Gleiten der Seitenwände (10) ermöglichen.

4. Stützvorrichtung (1) nach einem der vorstehenden Ansprüche, die Führungsmittel (5) umfasst, die geeignet sind, das Absenken der Stützplattform (2) mit Riemen in die Konzession zu ermöglichen.

5. Stützvorrichtung (1) nach Anspruch 4, wobei die Führungsmittel (5) mindestens zwei Rillen (6) an der unteren Fläche der Plattform (2) und Ringe (8) an den ersten Pfeilern (4) umfassen, die den Rillen (6) zugewandt angeordnet sind und den Durchtritt und die Führung (5) der Riemen ermöglichen.

6. Stützvorrichtung (1) nach einem der vorstehenden Ansprüche, die Mittel zur Befestigung (17) von zweiten Pfeilern (18) im Bereich der mindestens einen Platte (14) umfasst, wobei die zweiten Pfeiler (18) das Tragen eines Grabmals (16) ermöglichen.

7. Stützvorrichtung (1) nach Anspruch 6, wobei das Ende (19) der zweiten Pfeiler (18) Mittel (20) zum Zusammenwirken mit einem Tragrahmen (21) des Grabmals (16) umfasst.

8. Stützvorrichtung (1) nach Anspruch 7, wobei die Mittel zum Zusammenwirken (20) einen halbkugelförmigen Teil (22) im Bereich des Endes (19) der zweiten Pfeiler (18) umfassen, der mit in dem Tragrahmen (21) ausgestalteten Hohlräumen (23) zusammenwirkt, was ein selbsttätiges Zentrieren des Grabmals (16) in Bezug auf die zweiten Pfeiler (18) ermöglicht.

9. Anordnung, die eine Stützvorrichtung (1) nach einem der vorstehenden Ansprüche und einen Sarg umfasst, der einen Deckel (26) und eine Basis (27) umfasst, wobei die Basis (27) einen unteren Teil (28) und einen oberen Teil (29) umfasst, wobei der untere Teil (28) des Sarges (3) auf Füßen (30) ruht, **dadurch gekennzeichnet, dass** die Füße (30) in Aussparungen (31) eingesetzt sind, die in der oberen Fläche der Plattform (2) der Stützvorrichtung (1) vorgesehen sind.

10. Anordnung nach Anspruch 9, **dadurch gekennzeichnet, dass** der Sarg (3) Filtermittel (32) für Körperflüssigkeiten umfasst, die mit einem Bereich zum Aufbewahren (35) der gefilterten Flüssigkeiten verbunden sind, wobei der untere Teil (28) durch die gefilterten Flüssigkeiten abgebaut werden kann, was es ermöglicht, ein Stehen der Körperflüssigkeiten im Sarg (3) zu vermeiden, wobei die gefilterten Flüssigkeiten unter der Plattform (2) durch eine Ausnehmung der Plattform (2) abgeführt werden.

11. Anordnung, die eine Stützvorrichtung (1) nach einem der Ansprüche 6 bis 8 und ein Grabmal (16) umfasst, **dadurch gekennzeichnet, dass** das Grabmal Abmessungen aufweist, um mit den zweiten Pfeilern (18) zusammenzuwirken.

## Claims

1. A support device (1) for a coffin (3) and funerary monument (16) as well, in particular for burial in the ground, **characterized in that** it includes:
- a receiving platform (2) suitable for supporting the base (27) of the coffin (3),
- first pillars (4) rigidly connected to the platform (2),
- means for receiving (9) partitions (10) between said first pillars (4),
- lateral partitions (10) with an upper surface (13) that constitutes a support surface,
- at least one slab (14) to be positioned on the support surface to constitute a wall (12) for protecting the coffin (3).

2. The support device (1) as claimed in claim 1 in which the upper surface (13) of the lateral partitions (10) forms a corniche (15) for supporting and immobilizing the slabs (14) forming the protection wall (12).

3. The support device (1) as claimed in claim 1 or 2 in which the receiving means (9) include slides (11) integral with or rigidly attached to the first pillars (4) allowing vertical sliding of the lateral partitions (10).

4. The support device (1) as claimed in any one of the preceding claims including guide means (5) adapted to allow lowering of the support platform (2) into the burial plot by means of straps.

5. The support device (1) as claimed in claim 4 in which the guide means (5) include at least two grooves (6) on the lower surface of the platform (2) and rings (8) on the first pillars (4) disposed facing the grooves (6) and allowing the passage of and the guiding (5) of the straps.

6. The support device (1) as claimed in any one of the preceding claims including means for fixing (17) second pillars (18) at the level of said at least one slab (14), said second pillars allowing support of a funerary monument (16).

7. The support device (1) as claimed in claim 6 in which the end (19) of the second pillars (18) includes means for cooperation (20) with a frame (21) supporting the funerary monument (16).

8. The support device (1) as claimed in claim 7 in which the cooperation means (20) include a hemispherical part (22) at the level of the end (19) of the second pillars (18) cooperating with cavities (23) formed in the support frame (21) allowing self-centering of the funerary monument (16) relative to the second pillars (18).

9. An assembly comprising a support device (1) as claimed in any one of the preceding claims and a coffin including a lid (26) and a base (27), the base (27) including a lower part (28) and an upper part (29), said upper part (29) resting on feet (30), **characterized in that** said feet (30) are engaged in recesses (31) provided in the upper surface of said platform (2) of the support device (1).

10. The assembly as claimed in claim 9, **characterized in that** the coffin (3) includes means (32) for filtering bodily liquids associated with a zone (35) for storing the filtered liquids, said lower part (28) can be degraded by the filtered liquids, allowing prevention of stagnation in the coffin (3) of liquids from the body, the filtered liquids being evacuated under the platform (2) by a recess of the platform (2).

11. An assembly comprising a support device (1) as claimed in any one of claims 6 to 8 and a funerary monument (16), **characterized in that** the funerary monument has dimensions so as to cooperate with said second pillars (18).
